# EUROPÄISCHE PATENTSCHRIFT

(11) **EP 0 642 645 B1**
(45) Veröffentlichungstag und Bekanntmachung des Hinweises auf die Patenterteilung: **11.06.1997**
(21) Anmeldenummer: 94914260.8
(22) Anmeldetag: 23.03.1994
(51) Int. Cl.: F23C 7/00

(54) **DRALLEINSTELLVORRICHTUNG FÜR LUFT UND BRENNGASE IN BRENNERN**
SWIRL ADJUSTING DEVICE FOR AIR AND COMBUSTION GASES IN BURNERS
DISPOSITIF DE REGULATION DU TOURBILLONNEMENT DE L'AIR ET DES GAZ DE COMBUSTION DANS DES BRULEURS

(30) Priorität: 25.03.1993 AT 599/93
(43) Veröffentlichungstag der Anmeldung: 15.03.1995
(73) Patentinhaber: NOVOTNY, Anton, 1160 Wien (AT)
(72) Erfinder: NOVOTNY, Anton, A-1160 Wien (AT); LEDERER, Heinz, A-2482 Münchendorf (AT)
(74) Vertreter: Haffner, Thomas M., Dr.
(86) Internationale Anmeldenummer: AT9400031
(87) Internationale Veröffentlichungsnummer: WO9421963

(56) Entgegenhaltungen:
- WO-A-90/12987
- DE-A- 2 025 444
- DE-B- 1 254 800
- GB-A- 609 135

## Beschreibung

Die Erfindung bezieht sich auf eine Dralleinstellvorrichtung für Luft und Brenngase in Brennern für die Verbrennung pulverförmiger oder feinkörniger, flüssiger und/oder gasförmiger Brennstoffe, inbbesondere für Drehrohröfen mit wenigstens einem Primarluftkanal und wenigstens einer Brenndüse.

Um bei Drehrohrofenbrennern die Flammenform mittels der Primarluft zu beeinflussen, sind moderne Brenner in der Regel mit zwei Primarluftkanalen ausgestattet.

Diese Luftkanale können entweder koaxial außen oder zwischen den Brennstoffkanalen angeordnet sein. Zentral befindet sich zumeist eine Öllanze. In der Regel sind die Düsenquerschnitte vom kalten Ende des Brenners verstellbar ausgeführt. Der Dralluftkanal ist am Düsenende mit einem schraubenförmigen Wirbler versehen. Axialluftdüsen sind zumeist divergent ausgeführt und haben einen kreisringförmigen Querschnitt bzw. sind in mehrere Querschnittsegmente, die rund oder rechteckig sein können, unterteilt. Auch sind Bauformen bekannt, die einen zentrisch angeordneten Luftkanal besitzen, der aber kaum Einfluß auf die Flamenform besitzt.

Sinn und Zweck all dieser Ausströmsysteme ist es, aus den beiden Luftströmen, namlich aus der Axialkomponente und der Drall- bzw. Radialkomponente, einen für die Flammenform geeigneten resultierenden Luftstrom zu erzeugen.

Weiters sind Konstruktionen mit verstellbaren Drallschaufeln sowie Konstruktionen von axial verschiebbaren konischen Wirblern bzw. Dralleinrichtungen bekannt.

Aus der DE-PS 2 127 474 ist ein Brenner mit starr abgewinkelten Brenngasdüsen bekannt geworden, welche mit Hilfe von Klemmschrauben in ihrer Position gehalten werden. Eine Dralleinstellung ist bei einer derartigen Ausbildung dadurch möglich, daß jede der Düsen einzeln nach Lösen der Klemmschrauben verstellt wird, wobei eine derartige Verstellung nur von der heißen Seite des Brenners erfolgen kann. Daraus resultiert, daß der Brenner zum Zweck der Drallverstellung abgestellt, abgekühlt und ausgebaut werden muß.

Aus der DD-PS 132 022 ist ein Brenner bekannt geworden, bei welchem das Luftführungssystem starr eingebaut ist. Je nach vorgegebener, aber im Betrieb unverstellbarer Anordnung lassen sich hier Anstellwinkel bis zu 80° vorgeben, welche jedoch im Betrieb nicht verändert werden können.

Der EP-OS 132 831 ist ein Injektorbrenner zu entnehmen, bei welchem flexible Rohre eingesetzt werden. Bei einer derartigen Ausbildung wird die gewellte Oberfläche der flexiblen Rohre, welche als Ringwellenschlauch ausgebildet sind, ausgenützt, um eine bessere Durchmischung zu erzielen. Ein derartiger Schlauch kann in abgeknickter Lage eingebaut werden, wodurch die Turbulenzen verstärkt werden können. Eine Veränderung des Anstellwinkels ist im Betrieb bei dieser Ausbildung nicht vorgesehen und auch nicht möglich.

In der DE-B-12 54 800 ist ein Ölvergasungs-zerstäubungsbrenner mit einer Reaktionskammer, welche Primärluftöffnungen aufweist und in die hinein eine Zerstäuberdüse den Brennstoff zerstäubt, beschrieben. Die Primärluftöffnung besteht hierbei aus einer etwas nach vorne oder hinten gleitbare und um die eigene Achse verdrehbaren Luftdüse. Die Vergasungsluft wird hierbei durch Druck eingeführt und strömt in einer schraubengangförmigen Wirbelbewegung durch den Vergaser. Die Wirbelbewegung wird hierbei dadurch erreicht, daß die Achse jeder der Primärluftöffnungen an ihrem außerhalb des Brennergehäusedeckels liegenden Teil einerseits in einem gleichen festliegenden Winkel in Richtung auf die Zerstäuberachse nach unten gebogen ist und andererseits die Düsen ebenfalls in einem festliegenden Winkel von abweichender Größe auch in Seitenrichtung gebogen sind. Entsprechend den jeweiligen betrieblichen Erfordernissen können Primärluftöffnungen bzw. Düsen von unterschiedlicher Länge oder unterschiedlichem Biegungsgrad eingesetzt werden.

Die Erfindung zielt nun darauf ab, eine Einrichtung der eingangs genannten Art zu schaffen, mit welchem während des Betriebes die Flammenführung optimiert werden kann, und eine besonders ruhige Flammenführung durch homogene Einmischung der Luft in den Brennstoff erzielt werden kann. Zur Lösung dieser Aufgabe besteht die erfindungsgemäße Dralleinstellvorrichtung im wesentlichen darin, daß der Primärluftkanal eine Mehrzahl flexibler Rohre enthält, deren der Brennerdüse abgewandte Enden konzentrisch zur Achse des Brenners verdrehbar und/oder in Achsrichtung des Brenners verschiebbar gelagert sind und deren der Brennerdüse zugewandte Enden in Achsrichtung des Brenners verschieblich und schwenkbar gelagert sind. Auf diese Weise wird ein koaxialer, kreisringförmiger Luftstrom in Teilströme zerlegt, wobei die axialen Teilluftströme stufenlos in eine gewünschte Rotation versetzt werden können, wodurch die Flammenform in geeigneter Weise beeinflußt werden kann. Es wird hiefür nur ein einziger Luftkanal benötigt, wobei der Vorteil einer derartigen Konstruktion verbrennungstechnisch auf einer ruhigeren Flammenführung durch homogenere Einmischung der Luft in den Brennstoff, verglichen mit herkömmlichen Düsensystemen, besteht, bei welchen sich zwei Luftströme in einer Weise gegenseitig beeinflussen, daß ein resultierender Luftstrom erzeugt wird. Die Strömungsverluste gegenüber mit Axial- und Radialluftkanälen ausgestatteten Brennern sind hiebei wesentlich geringer, da die Kreisringoberfläche bei einem Luftkanal naturgemäß geringer ist als bei zwei Kanälen. Es können somit Primärluftventilatoren, die den Brenner anspeisen, mit einem wesentlich geringerem Druckpotential verwendet werden, wodurch eine beträchtliche Energieeinsparung bewirkt wird. Dadurch, daß die Mehrzahl flexibler Rohre an ihrer einen Seite verdrehbar und/oder in Achsrichtung des Brenners verschieblich gelagert sind und an ihren der Brennerdüse zugewandten Enden in Achsrichtung des Brenners verschieblich und schwenkbar gelagert sind, lassen sich durch einfache Maßnahmen die Anstellwinkel der einzelnen Teilströme verändern. Wenn hiebei die der Brennerdüse abgewandten Enden um die Achse des Brenners verdreht werden, müssen die der Brennerdüse zugewandten Enden in Achsrichtung des Brenners verschieblich gelagert sein, da eine derartige Verdrehung den Anstieg der Schraubenlinie verändert, längs welcher die einzelnen flexiblen Schläuche verlaufend angeordnet sind. Umgekehrt können die der Brennerdüse zugewandten Enden lediglich schwenkbar gelagert sein, wenn die der Brennerdüse abgewandten Enden in Achsrichung des Brenners verschieblich gelagert sind, wobei auch in diesem Fall aufgrund der Flexiblilität der Rohre eine Verschiebung der der Brennerdüse abgewandten Enden der flexiblen Rohre dann, wenn die der Brennerdüse zugewandten Enden der Rohre lediglich schwenkbar gelagert sind, zu einer Veränderung des Austrittswinkel führt, da sich der Anstieg der Schraubenlinien wiederum verändert.

In besonders einfacher Weise kann die Ausbildung hiebei so getroffen sein, daß die Lagerung der freien Enden der flexiblen Rohre von in Längsrichtung derselben verlaufenden Schlitzen oder Langlöchern gebildet ist, welche mit zur Brennerachse im wesentlichen radialen Bolzen zusammenwirken, wodurch die gewünschte Kinematik der Verstellung der flexiblen Rohre mit einem einfachen gemeinsamen Antrieb gewährleistet ist. Der Antrieb kann hiebei an einem gemeinsamen Teil angreifen, welcher als Träger ausgebildet ist, wobei die Ausbildung mit Vorteil so getroffen ist, daß die der Brennerdüse abgewandten Enden der flexiblen Rohre in einem ringscheibenförmigen Träger festgelegt sind, welcher mit einem Antrieb zum Verdrehen des Trägers und/oder zum Verschieben des Trägers in Richtung der Brennerachse verbunden ist. Bei einer derartigen Ausbildung kann der Antrieb von einem einfachen hydraulischen Antrieb gebildet werden, wenn lediglich eine axiale Verschiebung des ringscheibenförmigen Trägers erforderlich ist, um den Austrittswinkel aus den flexiblen Rohren zu beeinflussen. Ein Verdrehen des Trägers kann sowohl mit einem derartigen Verschiebeantrieb bewirkt werden, wenn der Träger selbst in schraubenlinienförmigen Nuten verdrehbar geführt ist, und somit gleichzeitig mit einer axialen Verschiebung des Trägers auch ein Verdrehen des Trägers erfolgt. Wenn lediglich eine Verdrehung des gemeinsamen Trägers erfolt, müssen die freien Enden der flexiblen Rohre in Achsrichtung verschieblich und verdrehbar gelagert sein, wofür, wie oben erwähnt, die in Längsrichtung verlaufenden Schlitze oder Langlöcher gemeinsam mit radialen Bolzen vorgesehen sein können. Ein Drehantrieb kann beispielsweise eine gezahnte Hülse enthalten, deren Zahnung mit einem Antriebsritzel kämmt.

In weiterer Verbesserung der strömungstechnischen Vorteile der erfindungsgemäßen Einrichtung ist die Ausbildung so getroffen, daß die flexiblen Rohre in einen Bereich des Primärluftkanales mit kreisringförmigem Querschnitt münden, und daß sich der primärluftkanal im Anschluß an die Mündung der flexiblen Rohre zu einer Ringdüse verjüngt.

Bei der Fertigung von Brennern mit nur einem Luftkanal in Verbindung mit der flexiblen Dralleinstellvorrichtung entfällt ein Luftkanal mit den entsprechenden Düseneinbauten, Anschlußstutzen etc., was zu einer Produktionskosten- und Gewichtseinsparung führt.

Durch eine am kalten Ende des Brenners angebrachte Verstelleinrichtung mit Anzeigerskala läßt sich exakt und bedienungsfreundlich die gewünschte Rotation des Luftstromes, und somit in der Folge die Flammenform einstellen.

Die Erfindung wird nachfolgend anhand eines in der Zeichnung schematisch dargestellten Ausführungsbeispieles näher erläutert. In dieser zeigen Fig.1 eine Ansicht der Dralleinstellvorrichtung teilweise im Schnitt und Fig.2 einen Axialschnitt durch die Ausbildung nach Fig.1 bei im wesentlichen axialer Ausrichtung der flexiblen Rohre.

Die flexible Dralleinstellvorrichtung befindet sich in einem kreisringförmigen Primärluftkanal 1 etwa 0,5 m von einer Brennerausströmdüse 2 entfernt. In dem Kreisringkanal 1 sind je nach Luftleistung etwa 9 bis 18 flexible Rohre 3 mit einer Länge von ca. 350 mm am Umfang planetenartig angeordnet. Die vorderen Enden 4 dieser flexiblen Rohre sind drehbar und axial verschiebbar befestigt. Der rückwärtige Teil der Schläuche bzw. Rohre 3 ist in einem Ring 5 gefaßt, welcher um die Achse des Brenners drehbar gelagert ist.

Die Verdrehung des Ringes 5 erfolgt über die eine Außenverzahnung aufweisende drehbare Hülse 6, wobei mit dieser Außenverzahnung ein Ritzel 7 einer nicht dargestellten Antriebswelle kämmt.

Die der Brennerdüse 2 zugewandten Enden 4 der flexiblen Rohre münden in eine Rotationskammer 8, welche unmittelbar vor der Austrittsdüse 2 angeordnet ist.

Wenn der Ring 5 verdreht wird, schmiegen sich die flexiblen Rohre 3 schraubenlinienförmig an das Innenrohr 11 an, wobei je nach Verdrehwinkel des Ringes die freien Enden 4 der flexiblen Rohre gegenüber der Brennerachse 9 ausgelenkt werden. Da der drehbare Ring 5 nahezu dicht zwischen dem Innenrohr 11 und dem Außenrohr 10 gelagert ist, strömt die Luft durch die flexiblen Rohre 3 in die Rotationskammer 8. In dieser Rotationskammer 8 erfolgt die Rotation in Abhangigkeit vom Auslenkwinkel der Enden 4 der flexiblen Rohre. Die Verdrehung des Ringes 5 erfolgt vom kalten Ende des Brenners aus.

Bei der Darstellung nach Fig.2 ist das Außenrohr des Brenners mit 10 bezeichnet. Die drehbare Hülse 6 ist gleitend am Innenrohr 11 gelagert. Die freien Enden 4 der flexiblen Rohre 3 weisen einen in Achsrichtung verlaufenden Schlitz 12 auf, in welchen ein Bolzen 13 eingreift. Bei einer derartigen Ausbildung kann bei einer Verdrehung des ringförmigen Tragers 5 und einer Veranderung der Steigung der Schraubenlinie der flexiblen Rohre 3 ein Längenausgleich im Bereich der vorderen Enden 4 erfolgen, wobei dann, wenn der Ausströmwinkel zur Achse zunimmt, eine entsprechende Verkürzung und damit eine entsprechende Verschiebung der freien Enden 4 in der durch den Schlitz 12 und den Bolzen 13 gebildeten Führung erfolgt. Wenn anstelle eines derartigen Schlitzes 12 eine einfache Bohrung für den Eingriff des Bolzens 13 vorgesehen ware, würde eine Beaufschlagung des ringförmigen Tragers 5 in Achsrichtung genügen, um gleichfalls eine Verschwenkung der freien Enden 4 der flexiblen Rohre 3 zur Achse 9 des Brenners zu erzielen. In Fig.2 ist die Brennerlanze mit 14 bezeichnet.

## Patentansprüche

1. Dralleinstellvorrichtung für Luft und Brenngase in einem Brenner für die Verbrennung pulverförmiger oder feinkörniger, flüssiger und/oder gasförmiger Brennstoffe, insbesondere für Drehrohröfen mit wenigstens einem Primärluftkanal (1) und wenigstens einer Brenndüse (2), dadurch gekennzeichnet, daß der Primärluftkanal eine Mehrzahl flexibler Rohre (3) enthält, deren der Brennerdüse (2) abgewandte Enden konzentrisch zur Achse des Brenners verdrehbar und/oder in Achsrichtung des Brenners verschiebbar gelagert sind, und deren der Brennerdüse (2) zugewandte Enden (4) in Achsrichtung des Brenners verschieblich und schwenkbar gelagert sind.

2. Dralleinstellvorrichtung nach Anspruch 1, dadurch gekennzeichnet, daß die Lagerung der freien Enden der flexiblen Rohre (3) von in Längsrichtung derselben verlaufenden Schlitzen (12) oder Langlöchern gebildet ist, welche mit zur Brennerachse (9) im wesentlichen radialen Bolzen (13) zusammenwirken.

3. Dralleinstellvorrichtung nach Anspruch 1 und 2, dadurch gekennzeichnet, daß die der Brennerdüse (2) abgewandten Enden der flexiblen Rohre in einem ringscheibenförmigen Träger (5) festgelegt sind, welcher mit einem Antrieb zum Verdrehen des Trägers (5) und/oder zum Verschieben des Trägers (5) in Richtung der Brennerachse verbunden ist.

4. Dralleinstellvorrichtung nach Anspruch 1, 2 oder 3, dadurch gekennzeichnet, daß die flexiblen Rohre (3) in einen Bereich des Primärluftkanales (1) mit kreisringförmigem Querschnitt münden, und daß sich der Primärluftkanal (1) im Anschluß an die Mündung der flexiblen Rohre zu einer Ringdüse (2) verjüngt.

## Claims

1. A swirl adjusting device for air and combustion gases to be used in a burner for burning powdery or fine-grained, liquid and/or gaseous fuels, in particular a rotary tubular kiln comprising at least one primary air channel (1) and at least one burning nozzle (2), characterized in that the primary air channel contains a plurality of flexible tubes (3) whose ends facing away from the burner nozzle (2) are mounted so as to be rotatable concentrical with the axis of the burner and/or displaceable in the axial direction of the burner and whose ends (4) facing the burner nozzle (2) are mounted so as to be displaceable in the axial direction of the burner and pivotable.

2. A swirl adjusting device according to claim 1, characterized in that said mounting of the free ends of the flexible tubes (3) is provided by slots (12), or long holes, extending in the longitudinal direction thereof and cooperating with bolts (13) that are substantial radial relative to the burner axis (9).

3. A swirl adjusting device according to claims 1 and 2, characterized in that the ends of the flexible tubes facing away from the burner nozzle (2) are fixed in an annular disc-shaped carrier (5), which is connected with an actuating means for rotating said carrier (5) and/or displacing said carrier (5) in the direction of the burner axis.

4. A swirl adjusting device according to claim 1, 2 or 3, characterized in that the flexible tubes (3) open into a region of the primary air channel (1) having circular cross section and that the primary air channel (1) tapers to an annular nozzle (2) following said opening of the flexible tubes.

## Revendications

1. Dispositif de régulation du tourbillonnement de l'air et des gaz de combustion dans un brûleur pour la combustion de combustibles pulvérulents ou à grain fin, liquides et/ou gazeux, en particulier pour des fours rotatifs, comprenant au moins un canal d'air primaire (1) et au moins une buse de brûleur (2), caractérisé en ce que le canal d'air primaire comprend une pluralité de tubes flexibles (3) dont l'extrémité située à l'opposé de la buse de brûleur (2) est montée avec une possibilité de rotation concentrique par rapport à l'axe du brûleur et/ou de déplacement dans la direction axiale du brûleur et dont l'extrémité (4) tournée vers la buse de brûleur (2) est montée avec une possibilité de déplacement et de pivotement dans la direction axiale du brûleur.

2. Dispositif de régulation du tourbillonnement selon la revendication 1, caractérisé en ce que le moyen de support des extrémités libres des tubes flexibles (3) est formé par des fentes (12) ou des trous oblongs qui s'étendent dans la direction longitudinale desdits tubes et qui coopèrent avec des goujons (13) sensiblement radiaux par rapport à l'axe (9) du brûleur.

3. Dispositif de régulation du tourbillonnement selon la revendication 1 ou 2, caractérisé en ce que les extrémités des tubes flexibles situées à l'opposé de la buse de brûleur (2) sont immobilisées dans un support annulaire (5) qui est relié à un moyen d'entraînement en rotation du support (5) et/ou en translation du support (5) dans le sens de l'axe du brûleur.

4. Dispositif de régulation du tourbillonnement selon la revendication 1, 2 ou 3, caractérisé en ce que les tubes flexibles (3) débouchent dans une zone du canal d'air primaire (1) à section annulaire, et en ce que, dans le prolongement de l'orifice débouchant des tubes flexibles, le canal d'air primaire (1) se rétrécit pour former une buse annulaire (2).
